# EUROPÄISCHE PATENTSCHRIFT

(11) **EP 1 512 777 B1**
(45) Veröffentlichungstag und Bekanntmachung des Hinweises auf die Patenterteilung: **18.11.2009**
(21) Anmeldenummer: 03019114.2
(22) Anmeldetag: 23.08.2003
(51) Int. Cl.: D01D 5/30, D01D 5/098, D01D 1/09

(54) **Vorrichtung zur Erzeugung von Mehrkomponentenfasern, insbesondere von Bikomponentenfasern**
Apparatus for the production of multicomponent fibres, especially bicomponent fibres
Dispositif pour la production de fibres multicomposantes, en particulier bicomposantes

(43) Veröffentlichungstag der Anmeldung: 09.03.2005
(73) Patentinhaber: Reifenhäuser GmbH & Co. KG Maschinenfabrik, 53839 Troisdorf (DE)
(72) Erfinder: Baumeister, Michael, 53842 Troisdorf (DE)
(74) Vertreter: Rohmann, Michael

(56) Entgegenhaltungen:
- EP-A- 1 239 065
- DE-A- 10 143 070
- GB-A- 1 204 339
- US-B1- 6 478 563
- US-B1- 6 491 507

## Beschreibung

Die Erfindung betrifft eine Vorrichtung zur Erzeugung von Mehrkomponentenfasern, insbesondere von Bikomponentenfasern, wobei ein Düsenblockaggregat aus einem mittleren Düsenblock und zwei äußeren Düsenblöcken vorgesehen ist, wobei in dem Düsenblockaggregat zumindest zwei Zuströmkanäle für jeweils einen Schmelzestrom einer Komponente angeordnet sind und wobei am unteren Ende des Düsenblockaggregates eine Düse mit Öffnungen zur Ausgabe der Mehrkomponentenfasern vorgesehen ist. - Die erfindungsgemäße Vorrichtung soll sich sowohl zur Herstellung von Fasern im Meltblown-Verfahren mit einer Meltblown Düse eignen als auch zur Herstellung von Filamenten für ein Spinnvlies. Die Mehrkomponentenfasern, insbesondere die Bikomponentenfasern können eine Kern Mantel Struktur oder aber auch eine Seite an Seite Anordnung aufweisen.

Vorrichtungen zur Erzeugung von Mehrkomponentenfasern sind aus dem Stand der Technik bekannt (US 6 478 563 B1, US 6 491 507 B1). Bei diesen bekannten Vorrichtungen verlaufen zwei Zuströmkanäle, in denen jeweils ein Schmelzestrom einer Komponente für Bikomponentenfasern geführt wird, vollständig in dem mittleren Düsenblock bzw. entlang des Randes des mittleren Düsenblockes. Bei diesen bekannten Vorrichtungen stellt die thermische Trennung der beiden Schmelzeströme ein Problem dar. Mit anderen Worten kommt es in der Regel zu einer gegenseitigen Beeinflussung der beiden heißen Schmelzeströme. Das führt zu einer ungleichmäßigen bzw. inhomogenen Temperaturverteilung und daraus resultiert wiederum eine nachteilhafte Beeinträchtigung der Strömungsgleichmäßigkeit der Schmelzen. Diese Probleme sind besonders ausgeprägt wenn die Schmelzpunkte der beiden Komponenten höhere Differenzen, beispielsweise oberhalb von 50 °C aufweisen. Das trifft beispielsweise zu, wenn es sich bei der einen Komponente um ein Polyolefin, z. B. Polypropylen und bei der zweiten Komponente um einen Polyester, z. B. Polyethylenterephthalat (PET) handelt.

Demgegenüber liegt der Erfindung das technische Problem zugrunde, eine Vorrichtung der eingangs genannten Art anzugeben, mit der die vorstehend beschriebenen Probleme vermieden werden können und bei der sich die Schmelzeströme jeweils durch eine homogene Temperaturverteilung sowie durch eine sehr gleichmäßige Strömung auszeichnen.

Zur Lösung dieses technischen Problems lehrt die Erfindung eine Vorrichtung der eingangs genannten Art, welche dadurch gekennzeichnet ist, dass zumindest ein Zuströmkanal im Bereich des Schmelzeeintritts des Düsenblockaggregates ausschließlich durch einen äußeren Düsenblock verläuft, dass der restliche Teil der Länge dieses Zuströmkanals zwischen diesem äußeren Düsenblock und dem mittleren Düsenblock verläuft und dass in dem mittleren Düsenblock zwischen den Zuströmkanälen vertikale Bohrungen zur thermischen Trennung der beiden Schmelzeströme vorgesehen sind. - Das Düsenblockaggregat besteht aus einem mittleren und zwei äußeren Düsenblöcken, die links und rechts von dem mittleren Düsenblock ange-ordnet sind und in der Regel unmittelbar an den mittleren Düsenblock anschließen. Das Düsenblockaggregat bzw. der mittlere Düsenblock und die äußeren Düsenblöcke erstrecken sich zweckmäßigerweise über die gesamte Werkzeugbreite bzw. Arbeitsbreite. Arbeitsbreite bzw. Werkzeugbreite meint hier die Erstreckung der Vorrichtung quer zur Förderrichtung eines erzeugten Faserproduktes, insbesondere zur Förderrichtung einer erzeugten Vliesbahn bzw. eines Spinnvlieses. Es liegt im Rahmen der Erfindung, dass die Breite eines äußeren Düsenblockes in Förderrichtung das 0,3-fache bis 4-fache der Breite des mittleren Düsenblockes beträgt.

Die erfindungsgemäße Vorrichtung kann für jede Komponente der Mehrkomponentenfasern, insbesondere der Bikomponentenfasern einen oder auch mehrere Zuströmkanäle aufweisen, wobei die mehreren Zuströmkanäle dann über die Arbeitsbreite der Vorrichtung verteilt sind. Vorzugsweise ist am düsenseitigen Ende des Düsenblockaggregates jeweils ein Kleiderbügelverteiler für jede Komponente vorgesehen, der sich zweckmäßigerweise über die gesamte Werkzeugbreite bzw. Arbeitsbreite erstreckt. Es ist aber auch möglich, über die Arbeitsbreite bzw. Werkzeugbreite mehrere Kleiderbügelverteiler für jede Komponente einzusetzen. Die Düse weist eine oder mehrere Reihen von Düsenöffnungen auf, die sich über die Arbeitsbreite bzw. Werkzeugbreite erstreckt bzw. erstrecken.

Eine bevorzugte Ausführungsform der im Rahmen der Erfindung ganz besondere Bedeutung zukommt, ist dadurch gekennzeichnet, dass ein erster Zuströmkanal im Bereich des Schmelzeeintritts ausschließlich durch den ersten äußeren (linken) Düsenblock verläuft und dass ein zweiter Zuströmkanal im Bereich des Schmelzeeintritts ausschließlich durch den zweiten äußeren (rechten) Düsenblock verläuft. Vorzugsweise verläuft zumindest ein Zuströmkanal über eine Länge von 0,5- bis 5-fachen des Durchmessers des Zuströmkanals vor dem Kleiderbügelverteiler in der Trennebene der Düsenblockteile.

Eine bevorzugte Ausführungsform der Erfindung ist dadurch gekennzeichnet, dass in dem mittleren Düsenblock vertikale Bohrungen zur Wärmeisolierung eingebracht sind und dass diese Bohrungen über die gesamte Arbeitsbreite verteilt sind. Es liegt im Rahmen der Erfindung, dass die Bohrungen mit einem wärmeisolierenden Medium, vorzugsweise mit Luft gefüllt sind. Zweckmäßigerweise erstrecken sich die vertikalen Bohrungen über zumindest einen Teil der vertikalen Höhe h des mittleren Düsenblocks. Vertikale Höhe h eines Düsenblocks bzw. des Düsenblockaggregates bezieht sich im Übrigen auf die Orientierung des Düsenblockaggregates, in der die Schmelzeeintritte oben angeordnet sind und die Düse bzw. die Düsenöffnungen unten angeordnet sind.

Gemäß einer bevorzugten Ausführungsform der Erfindung sind in dem mittleren Düsenblock und/oder in zumindest einem der beiden äußeren Düsenblöcke Heizeinrichtungen zur Einstellung gewünschter Heiztemperaturen angeordnet. Vorzugsweise sind in jedem der beiden äußeren Düsenblöcke solche Heizeinrichtungen vorgesehen. Bei den Heizeinrichtungen handelt es sich nach einer bevorzugten Ausführungsform um Heizpatronen, die in entsprechenden Bohrungen in dem Düsenblock angeordnet sind. Zweckmäßigerweise ist eine Mehrzahl von in einem Düsenblock angeordneten Heizeinrichtungen über die Arbeitsbreite bzw. Werkzeugbreite der Vorrichtung verteilt. Es liegt im Rahmen der Erfindung, dass in zumindest einem äußeren Düsenblock zumindest eine Heizeinrichtung neben einem Zuströmkanal angeordnet ist. Vorzugsweise ist in jedem äußeren Düsenblock zumindest eine solche Heizeinrichtung neben dem Zuströmkanal dieses Düsenblockes angeordnet. Dabei ist die zumindest eine Heizeinrichtung bevorzugt jeweils an der Außenseite des äußeren Düsenblocks angeordnet, d. h. an der dem mittleren Düsenblock abgewandten Seite des Zuströmkanals. Mit Hilfe solcher Heizeinrichtungen kann die Temperatur der Schmelze in einem Zuströmkanal gezielt eingestellt werden. So kann beispielsweise eine Temperatur von etwa 280°C für eine Polyesterschmelze in dem betreffenden Zuströmkanal aufrechterhalten werden.

Nach einer Ausführungsform der Erfindung handelt es sich bei der Düse um eine Meltblown-Düse. Mit der Vorrichtung sind dann Fasern nach dem Meltblown Verfahren herstellbar.

Nach einer anderen Ausführungsform handelt es sich bei der Düse um eine Spinndüse zur Erzeugung von Filamenten für ein Spinnvlies. Dann kann mit der Vorrichtung nach dem Spunlaid Verfahren gearbeitet werden.

Der Erfindung liegt die Erkenntnis zugrunde, dass aufgrund der erfindungsgemäßen Ausgestaltung der Vorrichtung eine überraschend homogene Temperaturverteilung in den Schmelzeströmen der beiden Komponenten sichergestellt werden kann. Dadurch wird in den Zuströmkanälen jeweils eine sehr gleichmäßige Strömung der Schmelzeströme erzielt. Den Fachmann muss es insbesondere überraschen, dass die aus dem Stand der Technik bekannten Nachteile mit so einfachen und wenig aufwendigen Mitteln beseitigt werden können. Grundsätzlich reicht es aus, wenn im Rahmen der Erfindung die Schmelzeströme bzw. die Zuströmkanäle lediglich im Schmelzeeintrittsbereich ausschließlich durch einen äußeren Düsenblock verlaufen.

Nachfolgend wird die Erfindung anhand einer lediglich ein Ausführungsbeispiel darstellenden Zeichnung näher erläutert. Es zeigen in schematischer Darstellung:
Fig. 1 einen Schnitt durch eine erfindungsgemäße Vorrichtung mit einer Meltblown Düse und
Fig. 2 den Gegenstand gemäß Fig. 1 mit einer Spinndüse zur Erzeugung eines Spinnvlieses.

Die Figuren zeigen eine Vorrichtung zur Erzeugung von Bikomponentenfasern. Die Vorrichtung weist ein Düsenblockaggregat 1 auf, das im Ausführungsbeispiel aus einem mittleren Düsenblock 2 und zwei äußeren Düsenblöcken 3, 4, nämlich einem linken Düsenblock 3 und einem rechten Düsenblock 4 besteht. Die Düsenblöcke 2, 3, 4 schließen unmittelbar aneinander an und erstrecken sich über die gesamte Arbeitsbreite bzw. Werkzeugbreite der Vorrichtung. Arbeitsbreite bzw. Werkzeugbreite meint dabei die Erstreckung der Vorrichtung senkrecht zur Förderrichtung F bzw. in den Fig. 1 und 2 senkrecht zur Papierebene. Förderrichtung bezieht sich auf die Förderung eines erzeugten Faserproduktes, beispielsweise auf die Förderrichtung einer Vliesbahn.

In dem Düsenblockaggregat 1 sind zwei Zuströmkanäle 5, 6 für jeweils einen Schmelzestrom 7, 8 einer Komponente angeordnet. Am unteren Ende des Düsenblockaggregates 1 ist eine Düse 9 mit Öffnungen 10 zur Ausgabe der Bikomponentenfasern angeordnet. Eine Reihe solcher Öffnungen 10 erstreckt sich über die gesamte Arbeitsbreite der Vorrichtung. Im Ausführungsbeispiel nach Fig. 2 erstrecken sich mehrere Reihen von Öffnungen 10 über die gesamte Arbeitsbreite bzw. Werkzeugbreite.

Nach sehr bevorzugter Ausführungsform und im Ausführungsbeispiel verläuft der erste Zuströmkanal 5 über einen Teil seiner vertikalen Länge ausschließlich durch den ersten äußeren bzw. linken Düsenblock 3 und verläuft der zweite Zuströmkanal 6 über einen Teil seiner vertikalen Länge ausschließlich durch den zweiten äußeren bzw. rechten Düsenblock 4. Vertikale Länge meint dabei die Erstreckung eines Zuströmkanals 5, 6 in Richtung der vertikalen Höhe h des Düsenblockaggregates 1. Nach sehr bevorzugter Ausführungsform und im Ausführungsbeispiel verlaufen dabei beide Zuströmkanäle 5, 6 im Bereich des Schmelzeeintritts 20 des Düsenblockaggregates 1 ausschließlich durch den jeweiligen äußeren Düsenblock 3, 4. Vorzugsweise und im Ausführungsbeispiel beträgt der Abstand a des Teils des Zuströmkanals 5, 6 mit der vertikalen Länge 1 zum mittleren Düsenblock 2 zumindest 0,5- bis 5-fache des Durchmessers des Zuströmkanals 5, 6. Es liegt im Rahmen der Erfindung, dass die Breite b2 eines äußeren Düsenblocks 3, 4 das 0,3- bis 4-fache des mittleren Düsenblockes 2 beträgt.

In den Fig. 1 und 2 ist angedeutet worden, dass sich nach bevorzugter Ausführungsform in dem mittleren Düsenblock 2 zwischen den Zuströmkanälen 5, 6 vertikale Bohrungen 11 zur Wärmeisolierung bzw. zur thermischen Trennung der beiden Schmelzeströme 7, 8 befinden. Zweckmäßigerweise sind diese vertikalen Bohrungen 11 lediglich mit Luft gefüllt. Die vertikalen Bohrungen 11 sind vorzugsweise über die gesamte Arbeitsbreite der Vorrichtung verteilt.

In den Fig. 1 und 2 ist weiterhin angedeutet worden, dass sich in dem linken Düsenblock 3 links von dem ersten Zuströmkanal 5 eine Heizeinrichtung 12 befindet, mit der sich die für den ersten Schmelzestrom 7 erforderliche Temperatur einfach und problemlos einstellen lässt. Die Heizeinrichtungen 12 sind vorzugsweise und im Ausführungsbeispiel als Bohrungen 13 verwirklicht, in denen nicht näher dargestellte Heizpatronen eingesetzt sind. Eine solche Heizeinrichtung 12 bzw. Bohrung 13 erkennt man auch in dem rechten Düsenblock 4 rechts neben dem zweiten Zuströmkanal 6. Mit Hilfe der vertikalen Bohrungen 11 einerseits und mit den Heizeinrichtungen 12 andererseits kann eine sehr effektive thermische Trennung der beiden Schmelzeströme 7, 8 erreicht werden und somit kann eine besonders homogene Temperaturverteilung in den Schmelzeströmen 7, 8 sichergestellt werden.

Die Vorrichtung gemäß Fig. 1 ist im Übrigen zur Durchführung eines Meltblown-Verfahrens geeignet. Man erkennt unterhalb des Düsenblockaggregates 1 eine Wechselkassette 14 mit der Meltblown-Düse 9. Außerdem sind die für das Meltblown-Verfahren typischen Zuführungskanäle 15 für ein fluides Medium, vorzugsweise für Heißluft erkennbar. Im unteren Bereich der Wechselkassette 14 sind Luftlippen 16 vorgesehen.

Dagegen zeigt die Fig. 2 eine Vorrichtung zur Herstellung eines Spinnvlieses. Unterhalb des Düsenblockaggregates 1 ist ein Spinnpaket 17 erkennbar, das aus einer Lochplatte 18, Verteilblechen 19 und der Spinndüse 9 mit Öffnungen 10 bzw. Spinndüsenöffnungen besteht. Grundsätzlich besteht auch die Möglichkeit, die Vorrichtung für die Herstellung von Mehrkomponentenfolien zu verwenden

## Patentansprüche

1. Vorrichtung zur Erzeugung von Mehrkomponentenfasern, insbesondere Bikomponentenfasem,
wobei ein Düsenblockaggregat (1) aus einem mittleren Düsenblock (2) und zwei äußeren Düsenblöcken (3, 4) vorgesehen ist,
wobei in dem Düsenblockaggregat (1) zumindest zwei Zuströmkanäle (5, 6) für jeweils einen Schmelzestrom (7, 8) einer Komponente angeordnet sind,
wobei am unteren Ende des Düsenblockaggregates (1) eine Düse (9) mit Öffnungen (10) zur Ausgabe der Mehrkomponentenfasern vorgesehen ist,
**dadurch gekennzeichnet, dass** zumindest ein Zuströmkanal (5, 6) im Bereich des Schmelzeeintritts (20) des Düsenblockaggregates (1) ausschließlich durch einen äußeren Düsenblock (3, 4) verläuft, dass der restliche Teil der Länge dieses Zuströmkanals (5, 6) zwischen diesem äußeren Düsenblock (3, 4) und dem mittleren Düsenblock (2) verläuft
und dass in dem mittleren Düsenblock (2) zwischen den Zuströmkanälen (5,6) vertikale Bohrungen (11) zur thermischen Trennung der beiden Schmelzeströme (7, 8) vorgesehen sind.

2. Vorrichtung nach Anspruch 1, **dadurch gekennzeichnet, dass** ein erster Zuströmkanal (5) im Bereich des Schmelzeeintritts (20) ausschließlich durch den ersten äußeren Düsenblock (3) verläuft und dass ein zweiter Zuströmkanal (6) im Bereich des Schmelzeeintritts (20) ausschließlich durch den zweiten äußeren Düsenblock (4) verläuft.

3. Vorrichtung nach einem der Ansprüche 1 oder 2, **dadurch gekennzeichnet, dass** die vertikalen Bohrungen (11) über die gesamte Arbeitsbreite verteilt sind.

4. Vorrichtung nach einem der Ansprüche 1 bis 3, **dadurch gekennzeichnet, dass** in dem mittleren Düsenblock (2) und/oder in zumindest einem der beiden äußeren Düsenblöcke (3, 4) Heizeinrichtungen (12) zur Einstellung gewünschter Heiztemperaturen angeordnet sind.

5. Vorrichtung nach einem der Ansprüche 1 bis 4, **dadurch gekennzeichnet, dass** in zumindest einem äußeren Düsenblock (3, 4) zumindest eine Heizeinrichtung (12) neben einem Zuströmkanal (5, 6) angeordnet ist.

6. Vorrichtung nach einem der Ansprüche 1 bis 5, **dadurch gekennzeichnet, dass** es sich bei der Düse (9) um eine Meltblown Düse (9) handelt.

7. Vorrichtung nach einem der Ansprüche 1 bis 5, **dadurch gekennzeichnet, dass** es sich bei der Düse (9) um eine Spinndüse (9) zur Erzeugung von Filamenten für ein Spinnvlies handelt.

## Claims

1. An apparatus for generating multi-component fibres, in particular bi-component fibres,
wherein a jet block unit (1) comprising a middle jet block (2) and two external jet blocks (3, 4) is provided,
wherein in the jet block unit (1) at least two inflow channels (5, 6) are disposed for a respective melt flow (7, 8) of one component,
wherein at the bottom end of the jet block unit (1) a jet (9) with openings (10) for the delivery of said multi-component fibres is provided,
**characterised in that** at least an inflow channel (5, 6) runs in the area of the melt inlet (20) of the jet block unit (1) exclusively through an external jet block (3, 4), such that the rest part of the length of this inflow channel (5, 6) runs between this external jet block (3, 4) and the middle jet block (2)
and that vertical holes (11) are provided for thermal separation of the two melt flows (7, 8) in the middle of the jet block (2) between the inflow channels (5, 6).

2. The apparatus according to Claim 1 **characterised in that** a first inflow channel (5) in the area of the melt inlet (20) runs exclusively through the first external jet block (3) and that a second inflow channel (6) runs in the area of the melt inlet (20) exclusively through the second external jet block (4).

3. The apparatus according to one of Claim 1 or 2 **characterised in that** the vertical holes (11) are distributed over the entire working width.

4. The apparatus according to one of Claims 1 to 3, **characterised in that** heating devices (12) for setting the desired heating temperatures are disposed in the middle jet block (2) and/or in at least one of the two external jet blocks (3, 4).

5. The apparatus according to one of Claims 1 to 4, **characterised in that** at least one heating device (12) is disposed near an inflow channel (5, 6) in at least one external jet block (3, 4).

6. The apparatus according to one of Claims 1 to 5 **characterised in that** the jet (9) involves a melt-blown jet (9).

7. The apparatus according to one of Claims 1 to 5 **characterised in that** the jet (9) involves a spinning jet (9) for generating filaments for a nonwoven fabric.

## Revendications

1. Dispositif servant à fabriquer des fibres multicomposants, en particulier des fibres à deux composants,
un groupe (1) de porte-buses étant prévu, formé d'une porte-buse médiane (2) et de deux porte-buses extérieures (3, 4),
au moins deux canaux d'afflux (5, 6) traversés chacun par un flux (7, 8) de composant fondu étant agencés dans le groupe (1) de porte-buses,
une buse (9) comportant des orifices (10) par lesquels émettre les fibres multicomposants étant prévue à l'extrémité inférieure du groupe (1) de porte-buses,
**caractérisé en ce que** dans la zone d'entrée (20) de matière fondue que comporte le groupe (1) de porte-buses, au moins un canal d'afflux (5, 6) circule exclusivement à travers une porte-buse extérieure (3, 4), **en ce que** la partie restante de la longueur de ce canal d'afflux (5, 6) circule entre cette porte-buse extérieure (3, 4) et la porte-buse médiane (2)
et **en ce que** dans le porte-buse médiane (2), des alésages verticaux (11) ont été prévus entre les canaux d'afflux (5, 6) pour séparer thermiquement les deux flux (7, 8) de composant fondu.

2. Dispositif selon la revendication 1, **caractérisé en ce qu'**un premier canal d'afflux (5) situé dans la zone d'entrée (20) de la matière fondue traverse exclusivement la première porte-buse extérieure (3) et **en ce qu'**un deuxième canal d'afflux (6) situé dans la zone d'entrée (20) de la matière fondue traverse exclusivement la deuxième porte-buse extérieure (4)

3. Dispositif selon l'une des revendications 1 ou 2, **caractérisé en ce que** les alésages verticaux (11) sont répartis sur toute la largeur de travail.

4. Dispositif selon l'une des revendications 1 à 3, **caractérisé en ce que** dans la porte-buse médiane (2) et/ou au moins dans l'une des deux porte-buses extérieures (3, 4), des dispositifs de chauffage (12) ont été agencés pour régler les températures de chauffage souhaitées.

5. Dispositif selon l'une des revendications 1 à 4, **caractérisé en ce que** dans au moins une porte-buse extérieure (3, 4) au moins un dispositif de chauffage (12) a été agencé à côté d'un canal d'afflux (5, 6).

6. Dispositif selon l'une des revendications 1 à 5, **caractérisé en ce que** la buse (9) est une buse de fusion soufflage (meltblown) (9).

7. Dispositif selon l'une des revendications 1 à 5, **caractérisé en ce que** la buse (9) est une buse de filage (9) servant à fabriquer les filaments constitutifs d'un non-tissé filé.
